# EUROPÄISCHE PATENTSCHRIFT

(11) **EP 2 146 613 B1**
(45) Veröffentlichungstag und Bekanntmachung des Hinweises auf die Patenterteilung: **25.06.2014**
(21) Anmeldenummer: 08735641.6
(22) Anmeldetag: 01.04.2008
(51) Int. Cl.: A47L 15/42, F21S 4/00

(54) **FLACHBANDKABELBELEUCHTUNG FÜR EIN WASSERFÜHRENDES HAUSHALTSGERÄT**
RIBBON CABLE LIGHTING FOR A WATER-BEARING HOUSEHOLD APPLIANCE
ECLAIRAGE À CÂBLE PLAT POUR UN APPAREIL MÉNAGER À ÉCOULEMENT D'EAU

(30) Priorität: 12.04.2007 DE 102007017273
(43) Veröffentlichungstag der Anmeldung: 27.01.2010
(73) Patentinhaber: BSH Bosch und Siemens Hausgeräte GmbH, 81739 München (DE)
(72) Erfinder: HERING, Reinhard, 89438 Holzheim (DE); WAGNER, Sebastian, 89353 Glött (DE)
(86) Internationale Anmeldenummer: PCT/EP2008/053867
(87) Internationale Veröffentlichungsnummer: WO 2008/125480

(56) Entgegenhaltungen:
- EP-A- 0 818 652
- EP-A- 1 192 893
- WO-A-98/23896
- WO-A-2004/023033
- DE-C1- 19 649 039
- DE-U1-202005 018 998
- US-A- 3 619 592
- US-A1- 2007 223 226

## Beschreibung

Die vorliegende Erfindung betrifft ein wasserführendes Haushaltsgerät nach dem Oberbegriff des Patentanspruchs 1.

Wasserführende Haushaltsgeräte aus dem Stand der Technik, z.B. Waschmaschinen und insbesondere Geschirrspülmaschinen, sind in der Regel nicht beleuchtet. Dies hat den Nachteil, dass der Anwender zur Überprüfung der Beladung immer eine Lichtquelle außerhalb des Gerätes benötigt. Um z.B. eine Geschirrspülmaschine zu beladen oder zu entladen, muss gewährleistet sein, dass der Raum, in dem sich das Gerät befindet, ausreichend beleuchtet ist. Zum anderen ist auch für beispielsweise die Befüllung des Salzbehälters, der sich in der Regel im Inneren des Spülraumes befindet, eine Lichtquelle außerhalb des Gerätes erforderlich. Der Benutzer derartiger Geräte tut sich oft schwer, am Innenraum einer Geschirrspülmaschine oder Waschmaschine bestimmte Arbeiten durchzuführen, wie etwa Reinigen oder Befüllen etwaiger Tanks etc., eben da im Inneren keine Lichtquelle vorhanden ist.

Im Stand der Technik sind bereits innen beleuchtbare wasserführende Haushaltsgeräte bekannt. In der DE 100 48 088 A1 bzw. der korrespondierenden EP 1 192 893 A2 wird ein Verfahren zur Erkennung der Beladung einer Geschirrspülmaschine beansprucht. Zur Durchführung dieses Verfahrens wird eine Geschirrspülmaschine verwendet, bei der im Bereich der Türöffnung im Inneren des Spülraumes eine Lichtquelle und der Lichtquelle gegenüber ein Lichtempfänger positioniert sind, um eine Lichtschranke zu erzeugen. Die Art der Lichtquelle ist nicht spezifiziert. Zudem hat diese Ausführungsform des Stands der Technik den Nachteil, dass ein möglichst homogener Lichtvorhang erzeugt werden muss, damit die Lichtschranke funktioniert. Dies bedeutet eine relativ aufwändige und viel Platz beanspruchende Lichtquelle, was sich negativ auf die Beladungsmöglichkeit der Geschirrkörbe auswirkt. Ein weiterer Nachteil der Geschirrspülmaschine der DE 100 48 088 A1 ist, dass die dort vorgeschlagenen Lichtquellen nur zur Erzeugung einer Lichtschranke dienen sollen und somit nicht zur Ausleuchtung des Spülraumes geeignet sind. Als eine bevorzugte Ausführungsform wird eine stabförmige Lichtquelle vorgeschlagen, Der Nachteil dabei ist wiederum der relativ große Platzverbrauch.

In der DE 10 2004 051 174 A1 ist ein wasserführendes Hauhaltsgerät offenbart, bei dem eine Lichtquelle außerhalb des Behandlungsraumes angeordnet ist. Im Sinne des genannten Stands der Technik bedeutet dies, dass die Lichtquelle in der Tür des Gerätes angeordnet wird. Dies hat den Nachteil, dass der Spülraum nur schlecht beleuchtet werden kann. Hinzukommt, dass bei der Anordnung der Lichtquelle in der Gerätetür sich diese beim Spülvorgang im Nassbereich befindet und somit für eine ausreichende Abdichtung der Stromversorgung für die Lichtquelle gesorgt werden muss. Dies führt zu einer aufwändigeren Verarbeitung und zu erhöhten Kosten.

Die Geschirrspülmaschine der US 3,619,592 weist frontseitig an ihrem Deckenelement ein langgestrecktes, nach vorne abstehendes Verkleidungselement oberhalb der Spülraumöffnung ihres Spülbehälters auf. Im Verkleidungselement ist eine fluoreszierende Leuchtstoffröhre untergebracht, die oberhalb einer die Spülraumöffnung seitlich und oben abdichtenden Türdichtung des Spülbehälters angeordnet ist.

Die Aufgabe der vorliegenden Erfindung ist daher die Bereitstellung eines wasserführenden Haushaltsgeräts, welches die genannten Nachteile des Stands der Technik zumindest teilweise beseitigt.

Gelöst wird diese Aufgabe durch ein beleuchtbares wasserführendes Haushaltsgerät gemäß den beigefügten Ansprüchen. Die Unteransprüche betreffen bevorzugte Ausführungsformen, welche einzeln oder in Kombination miteinander eingesetzt werden können.

Insbesondere betrifft die vorliegende Erfindung ein wasserführendes Haushaltsgerät, insbesondere eine Geschirrspülmaschine, mit einem Gehäuse mit einer eine Spülraumöffnung definierende Gehäusekante und einem durch das Gehäuse umschlossenen und durch das Gehäuse sowie eine Dichtung definierten Spülraum, welcher durch eine an der Dichtung positionierbare Gerätetür dichtend verschließbar ist, und mit im Bereich zwischen Gehäusekante und Dichtung angeordneten Leuchtmitteln zum Beleuchten des Spülraumes. Erfindungsgemäß ist vorgesehen, dass die Leuchtmittel mit einem Flachbandkabel in Verbindung stehen. Der Vorteil eines solchen beleuchtbaren Haushaltsgerätes ist zum einen, dass Arbeiten im Innenraum eines solchen Gerätes, wie etwa das Reinigen des Spülraumes oder das Befüllen von Salz- und Klarspüler-Behältern, durch eine geräteeigene Lichtquelle erleichtert werden. Zum anderen ist durch die Anbringung von Leuchtmitteln ein besonders eindrucksvoller ästhetischer Effekt möglich. Ein besonderer Vorteil der vorliegenden Erfindung liegt in der Verwendung von Flachbandkabeln für die Anbringung und die Stromversorgung der Leuchtmittel. Leuchtdioden, die auf Leiterplatten angeordnet sind, sind im Stand der Technik bereits bekannt, beispielsweise aus der DE 10 2004 004 777 A1. Der Nachteil ist jedoch der große Platzbedarf für die Leiterplatten, auch wenn diese mit Flachkabel miteinander verbunden werden können.

Flachbandkabel weisen eine Mehrzahl mit einer Isolierung versehenen Adern auf, die nebeneinander parallel verlaufend angeordnet sind. Daher benötigen Flachbandkabel wenig Bauraum und können flächig an jeder beliebigen Stelle des Innenraumes einer Geschirrspülmaschine angeordnet werden. Es ist sogar möglich, die Flachbandkabel im Innern des Spülraums, d.h. in der Nasszelle, anzubringen. Vorzugsweise werden das oder die Flachbandkabel außen oder innen im Spülraum U-förmig oder ringförmig umlaufend horizontal oder vertikal angeordnet.

Bevorzugt ist eine Anbringung des Flachbandkabels außerhalb des Spülraums, d.h. in einem Bereich, der nicht zum Nassbereich gehört. Der Spülraum oder Nassbereich ist der Bereich, der während des Spülvorganges benetzt wird.

Ein wasserführendes Haushaltsgerät gemäß der vorliegenden Erfindung basiert auf herkömmlichen Geräten mit einer Spülraumöffnung, welche durch eine Gehäusekante definiert ist und durch eine Gerätetür verschließbar ist. Normalerweise wird eine solche Gerätetür genau in die Spülraumöffnung eingepasst und ragt sogar noch z.T. in das Innere des Gehäuses hinein. Auf diese Weise wird eine bessere Abdichtung erzielt. Um die Gerätetür dichtend in die Spülraumöffnung einfügen zu können, ist in der Regel eine Dichtung vorgesehen, welche sich etwas beabstandet von der Gehäusekante innen im Gehäuse befindet und den Spülraum definiert. Es ist somit ein Bereich des Gehäuses vorhanden, welche sich zwischen der Dichtung und dem Spülraum befindet und welcher nicht zu Nasszone gehört. Dieser Bereich wird bei geschlossener Gerätetür von dieser verdeckt. Die Gehäusekante wird zweckmäßigerweise bevorzugt mit einem Flansch versehen, welcher den Einbau erleichtert.

Vorzugsweise ist vorgesehen, dass die Leuchtmittel mit nicht aufgetrennten Adern des Flachbandkabels in Verbindung stehen, d.h., die Leuchtmittel sind nicht mit abisolierten Aderenden des Flachbandkabels verbunden. Die Leuchtmittel können mit den nicht aufgetrennten Adern des Flachbandkabels durch direktes Auflöten elektrisch leitend verbunden werden, wobei bei dem Auflöten die die einzelnen Adern des Flachbandkabels ummantelnde Isolierung in einem Arbeitsschritt auf geschmolzen und die elektrisch leitende Verbindung hergestellt wird.

Das Flachbandkabel wird direkt neben der Dichtung in dem Bereich zwischen der Dichtung und der Gehäusekante angeordnet. Es kann innen im Gehäuse oder außen angeordnet werden. Vorzugsweise wird es jedoch außen angeordnet, wobei Aussparungen im Gehäuse gewährleisten, dass die Leuchtmittel den Innenraum des Spülraums beleuchten können.

Als Leuchtmittel können prinzipiell alle Arten von Leuchtmitteln verwendet werden, die auf einem Flachbandkabel montiert werden können. LEDs sind jedoch bevorzugt. Es ist möglich, auf einem Flachbandkabel LEDs anzubringen, die Licht unterschiedlicher Farben emittieren. Vorzugsweise werden jedoch blau oder rot oder weiß leuchtende LEDs verwendet.

Die Anzahl der LEDs pro Zentimeter oder Quadratzentimeter Kabel kann je nach Anwendung gestaltet werden. Es gibt hier praktisch keine Beschränkungen. Vorzugsweise werden jedoch, wenn die LEDs auf dem Kabel einreihig verwendet werden, pro 50 Zentimeter mindestes 1 LED, vorzugsweise 2, vorzugsweise 3 bis 4 verwendet. Bei breiteren Flachbandkabeln können die LEDs auch in mehreren Reihen angeordnet sein, wobei hier eine Anzahl von mindestens einer LED pro 30. vorzugsweise 20, vorzugsweise 10, vorzugsweise 6 vorzugsweise 4 Quadratzentimeter bevorzugt ist.

In einer besonders bevorzugten Ausführungsform werden 2 LEDs für die gesamte obere Kante einer Geschirrspülmaschine verwendet.

Zusätzlich zu den Leuchtmitteln sind vorzugsweise auf dem Flachbandkabel noch weitere Elektronikkomponenten angeordnet. Dies sind vorzugsweise Surface Mounted Devices (SMDs), welche beispielsweise zur Steuerung der Stromzufuhr dienen können. Vorzugsweise wird als SMD ein Hall-Sensor und ggf. ein Transistor verwendet. Der Hall-Sensor eignet sich dazu, die Beleuchtung so zu steuern, dass die Leuchtmittel nur bei geöffneter Gerätetür mit Strom versorgt werden. Vorzugsweise sind im Gehäuse auch für die Elektronikkomponenten Aussparungen vorgesehen.

Die Aussparungen können vorzugsweise noch Halterungen mit einer Bohrung umfassen, in welche die Leuchtmittel und Elektronikkomponenten eingerastet werden können. Diese Art der Montage erlaubt das Anordnen des Strom führenden Kabels außen am Gehäuse, währen die Leuchtmittel lediglich durch die Aussparungen, ggf. in einer entsprechenden Halterung, hindurchragen und so der Spülraum optimal ausgeleuchtet werden kann, ohne dass ein Risiko der Benetzung der Leuchtmittel mit Wasser besteht.

Um eine Stromversorgung der Leuchtmittel zu ermöglichen, ist eine T-Form für das Flachbandkabel besonders bevorzugt. Der Querbalken des T ist mit den Leuchtmitteln und Elektronikkomponenten versehen, während der Längsbalken zu einer Stromquelle führt. Dies ermöglicht einen einfachen und Platz sparenden Einbau. Das Flachbandkabel kann jedoch auch in Bandform verwendet werden, beispielsweise kann es das Gehäuse U-förmig oder ringförmig umlaufend angeordnet werden.

Ein wasserführendes Haushaltsgerät gemäß der vorliegenden Erfindung hat zum Vorteil, dass eine besonders Platz sparende und ästhetische Beleuchtung erreicht werden kann.

Im Folgenden wird die Erfindung anhand bevorzugtes Ausführungsbeispiele unter Bezugnahme auf die Zeichnung näher erläutert.

Darin zeigen schematisch:
- Fig. 1: das Gehäuse einer erfindungsgemäße Geschirrspülmaschine im geöffneten Zustand ohne Gerätetür in einer perspektivischen Ansicht;
- Fig. 2: ein für die Erfindung geeignetes Flachbandkabel mit Leuchtmitteln in einer perspektivischen Ansicht;
- Fig.3: einen Ausschnitt des Gehäuses einer erfindungsgemäßen Geschirrspülmaschine in einer perspektivischen Ansicht;
- Fig. 4: eine Halterung für die Befestigung der Leuchtmittel;
- Fig. 5: ein erfindungsgemäß geeignetes Flachbandkabel in einer Draufsicht.

Bei der nachfolgenden Figurenbeschreibung bezeichnen gleiche Bezugszeichen gleiche oder vergleichbare Bauteile.

Fig. 1 zeigt das Gehäuse 2 einer erfindungsgemäßen Geschirrspülmaschine 1 im geöffneten Zustand in einer perspektivischen Ansicht. Die Gerätetür ist nicht dargestellt. Die Geschirrspülmaschine weist ein Gehäuse 2 auf, welches einen Spülraum 6 umschließt. Das im Wesentlichen quaderförmige Gehäuse 2 ist zur Vorderseite hin geöffnet, so dass das Innere des Spülraumes 6 durch diese Spülraumöffnung 8 zugänglich ist. Die Spülraumöffnung 8 hat die Abmessungen der vorderen Wand des Gehäuses 2 und kann durch eine Gerätetür (nicht dargestellt), die an einem Scharnier 10 angeordnet ist, verschlossen werden. Die Spülraumöffnung ist definiert durch eine Gehäusekante 4, welche in der dargestellten Ausführungsform einen Randbereich in Form eines Flansches aufweist. Ebenfalls dargestellt ist eine im Inneren des Gehäuses 2 im Bereich der Spülraumöffnung 8 umlaufend angeordnete Dichtung 16. Bei Verschließen der Gerätetür schließt diese den Spülraum entlang der Dichtung 16 ab. Der Spülraum 6, welcher die Nasszone der Geschirrspülmaschine darstellt, wird somit durch die Dichtung 16 begrenzt.

An der Oberseite des Gehäuses 2 befinden sich in dem an die Spülraumöffnung angrenzenden Bereich und außerhalb des Spülraums, d.h. zwischen der Dichtung 16 und der Gehäusekante 4 Aussparungen für die Leuchtmittel 20, welche auf einem erfindungsgemäß verwendbaren Flachbandkabel 18 angeordnet sind. In der in Fig. 1 dargestellten Ausführungsform ist vorgesehen, das Flachbandkabel 18 außen am Gehäuse anzubringen, so dass die Leuchtmittel in die Aussparungen 12 eingepasst werden können.

Fig. 2 zeigt ein erfindungsgemäß verwendbares Flachbandkabel 18 in Form eines Ts in einer perspektivischen Ansicht von oben gesehen. Auf der unteren Seite des Querbalkens des Ts des Flachbandkabels 18 sind zwei LEDs 20 montiert, und zwar jeweils an den äußeren Kanten des Kabels 18. Eher mittig angeordnet befindet sich eine weitere Elektronikkomponente 28, in diesem Fall ein Hall-Sensor, ein Transistor und div. Widerstände umfassend. Der Hall-Sensor ist ebenfalls an der Unterseite des Kabels 18 angeordnet. Weiterhin weist das Kabel 18 einen Längsbalken 30 auf, welcher das Kabel mit der Stromzufuhr verbindet. Dieses Flachbandkabel 18 ist dafür vorgesehen, an dem Gehäuse gemäß Fig. 1 außen angeordnet zu werden, wobei die LEDs 20 und die weitere Elektronikkomponente 28 durch die Aussparungen 12, 14 hindurchgeführt werden können. Sie sind so in der Lage, den Spülraum auszuleuchten.

Fig. 3 zeigt einen Ausschnitt des Gehäuses 2, wie es auch schematisch in Fig. 1 dargestellt ist. Es sind wiederum die Aussparungen 12, 14 für die LEDs 20 bzw. ein weitere Elektronikkomponente 28 zu sehen. Des Weiteren ist in dieser Ausführungsform noch eine Halterung 32 dargestellt, welche in die Aussparungen 12, 14 eingesetzt werden kann. Die Halterung weist eine Bohrung auf, welche eine LED 20 oder eine Elektronikkomponente 28 aufnehmen kann.

Fig. 4 zeigt eine vergrößerte perspektivische Ansicht einer Halterung 32. Die Halterung weist Stützrippen 34 auf, in welche eine LED 20 oder Elektronikkomponente 28 eingesetzt und verrastet werden kann.

Fig. 5 zeigt ein für die Erfindung geeignetes Flachbandkabel 18 mit LEDs 20 in einer Draufsicht. Das gezeigte Flachbandkabel besteht aus Leiterbahnen 24, welche in ein Isoliermaterial 22 eingebettet sind. Ebenfalls dargestellt sind LEDs 18, sowie weitere Elektronikkomponenten 28. Die LEDs 20 sind direkt auf die Leiterbahnen 24 aufgelötet. Das gleiche gilt auch für die Elektronikkomponenten 28. In diesem Fall handelt es sich um so genannte Surface Mounted Devices (SMDs). Insbesondere sind ein Hall-Sensor und ein Transistor vorgesehen, damit die Stromzufuhr für die LEDs gesteuert werden kann, z.B. damit die Beleuchtung nur bei geöffneter Gerätetür eingeschaltet ist.

### Bezugszeichenliste

- 1: Wasserführendes Haushaltsgerät, insbesondere Geschirrspülmaschine
- 2: Gehäuse
- 4: Gehäusekante
- 6: Spülraum
- 8: Spülraumöffnung
- 10: Scharnier für Gerätetür
- 12: Aussparung für Leuchtmittel
- 14: Aussparung für Elektronikkomponenten
- 16: Dichtung des Spülraums
- 18: Flachbandkabel
- 20: Leuchtmittel, Leuchtdioden (LEDs)
- 22: Isoliermaterial
- 24: Leiterbahnen
- 26: Lötstellen
- 28: Elektronikkomponente, SMD, Hall-Sensor, Transistor
- 30: Leitung zum Leistungsteil
- 32: Halterung für Leuchtmittel oder Elektronikkomponenten

## Patentansprüche

1. Wasserführende Haushaltsgerät (1), insbesondere eine Geschirrspülmaschine (1), mit einem Gehäuse (2) mit einer eine Spülraumöffnung (8) definierende Gehäusekante (4) und einem durch das Gehäuse (2) umschlossenen und durch das Gehäuse sowie eine Dichtung (16) definierten Spülraum (6), welcher durch eine an der Dichtung (16) positionierbare Gerätetür dichtend verschließbar ist, und mit im Bereich zwischen Gehäusekante (4) und Dichtung (16) angeordneten Leuchtmitteln (20) zum Beleuchten des Spülraumes (6), **dadurch gekennzeichnet, dass** die Leuchtmittel (20) mit mindestens einem Flachbandkabel (18) in Verbindung stehen.

2. Wasserführendes Haushaltsgerät (1) nach Anspruch 1, **dadurch gekennzeichnet, dass** die Leuchtmittel mit Leiterbahnen des Flachbandkabels (18) in Verbindung stehen.

3. Wasserführendes Haushaltsgerät (1) nach einem der vorhergehenden Ansprüche, **dadurch gekennzeichnet, dass** das mindestens ein Flachbandkabel (18) zusätzlich zu den Leuchtmitteln (20) weitere Elektronikkomponenten (28) aufweist.

4. Wasserführendes Haushaltsgerät (1) nach Anspruch 3, **dadurch gekennzeichnet, dass** die weiteren Elektronikkomponenten (28) einen Hall-Sensor umfassen.

5. Wasserführendes Haushaltsgerät (1) nach einem der vorhergehenden Ansprüche, **dadurch gekennzeichnet, dass** das mindestens eine Flachbandkabel (18) außerhalb des Spülraumes (6) angeordnet ist.

6. Wasserführendes Haushaltsgerät (1) nach einem der vorhergehenden Ansprüche, **dadurch gekennzeichnet, dass** das Gehäuse (2) weiterhin wenigstens Aussparungen (14) für Elektronikkomponenten (28) aufweist.

7. Wasserführendes Haushaltsgerät, (1) nach Anspruch 6, **dadurch gekennzeichnet, dass** in den Aussparungen (12, 14) wenigstens Halterungen (32) für die Leuchtmittel (20) angeordnet sind.

8. Wasserführendes Haushaltsgerät (1) nach einem der vorhergehenden Ansprüche, **dadurch gekennzeichnet, dass** das Flachbandkabel (18) an der Oberseite und/oder an den Seiten des Gehäuses (2) angeordnet ist.

9. Wasserführendes Haushaltsgerät (1) nach einem der vorhergehenden Ansprüche, **dadurch gekennzeichnet, dass** das Flachbandkabel (18) T-förmig ausgestaltet ist, wobei der Querbalken des T mit den Leuchtmitteln (20) versehen ist und der Längsbalken des T an eine Stromquelle angeschlossen ist.

10. Wasserführendes Haushaltsgerät (1) nach einem der vorhergehenden Ansprüche, **dadurch gekennzeichnet, dass** die Leuchtmittel (20) LEDs sind.

11. Wasserführendes Haushaltsgerät (1) nach einem der vorhergehenden Ansprüche, **dadurch gekennzeichnet, dass** die Leuchtmittel (20) in einer Anzahl von mindestens einem pro 50 cm Flachbandkabel auf dem Flachbandkabel (18) vorhanden sind.

12. Wasserführendes Haushaltsgerät (1) nach einem der vorhergehenden Ansprüche, **dadurch gekennzeichnet, dass** die Leuchtmittel (20) in der Lage sind, farbiges Licht zu emittieren.

## Claims

1. Water-bearing household appliance (1), in particular a dishwasher (1), having a housing (2) with a housing edge (4) which defines a washing compartment opening (8), and having a washing compartment (6) which is enclosed by the housing (2) and which is defined by the housing and by a seal (16) and which can be tightly closed by an appliance door which can be positioned at the seal (16), and having lighting means (20) disposed in the area between housing edge (4) and seal (16) for illuminating the washing compartment (6), **characterised in that** the lighting means (20) are connected to at least one ribbon cable (18).

2. Water-bearing household appliance (1) according to claim 1, **characterised in that** the lighting means are connected to conductors of the ribbon cable (18).

3. Water-bearing household appliance (1) according to one of the preceding claims, **characterised in that** the at least one ribbon cable (18) incorporates other electronic components (28) in addition to the lighting means (20).

4. Water-bearing household appliance (1) according to claim 3, **characterised in that** the other electronic components (28) include a Hall sensor.

5. Water-bearing household appliance (1) according to one of the preceding claims, **characterised in that** the at least one ribbon cable (18) is disposed outside the washing compartment (6).

6. Water-bearing household appliance (1) according to one of the preceding claims, **characterised in that** the housing (2) also has at least recesses (14) for electronic components (28).

7. Water-bearing household appliance (1) according to claim 6, **characterised in that** at least mounts (32) for the lighting means (20) are disposed in the recesses (12, 14).

8. Water-bearing household appliance (1) according to one of the preceding claims, **characterised in that** the ribbon cable (18) is disposed at the top and/or on the sides of the housing (2).

9. Water-bearing household appliance (1) according to one of the preceding claims, **characterised in that** the ribbon cable (18) is T-shaped, the cross member of the T being provided with the lighting means (20) and the longitudinal member of the T being connected to a power source.

10. Water-bearing household appliance (1) according to one of the preceding claims, **characterised in that** the lighting means (20) are LEDs.

11. Water-bearing household appliance (1) according to one of the preceding claims, **characterised in that** the lighting means (20) are provided on the ribbon cable (18) in a number of at least one per 50 cm of ribbon cable.

12. Water-bearing household appliance (1) according to one of the preceding claims, **characterised in that** the lighting means (20) are capable of emitting colored light.

## Revendications

1. Appareil ménager à circulation d'eau (1), en particulier un lave-vaisselle (1) avec une carcasse (2) avec un bord de carcasse (4) définissant une ouverture de l'espace de lavage (8) et un espace de lavage (6) entouré par la carcasse (2) et défini par la carcasse ainsi qu'un joint (16), lequel peut être fermé de manière étanche via une porte d'appareil positionnable contre le joint (16), et avec des agents lumineux (20) positionnés entre le bord de carcasse (4) et le joint (16) pour éclairer l'espace de lavage (6), **caractérisé en ce que** les agents lumineux (20) sont au moins reliés à un câble plat (18).

2. Appareil ménager à circulation d'eau (1) selon la revendication 1, **caractérisé en ce que** les agents lumineux sont reliés à des pistes conductrices du câble plat (18).

3. Appareil ménager à circulation d'eau (1) selon l'une des revendications précédentes, **caractérisé en ce que** l'au moins un câble plat (18) présente outre les agents lumineux (20) des composants électroniques supplémentaires (28).

4. Appareil ménager à circulation d'eau (1) selon la revendication 3, **caractérisé en ce que** les composants électroniques supplémentaires (28) englobent un capteur Hall.

5. Appareil ménager à circulation d'eau (1) selon l'une des revendications précédentes, **caractérisé en ce que** l'au moins un câble plat (18) est disposé en dehors de l'espace de lavage (6).

6. Appareil ménager à circulation d'eau (1) selon l'une des revendications précédentes, **caractérisé en ce que** la carcasse (2) présente en outre au moins des évidements (14) pour des composants électroniques (28).

7. Appareil ménager à circulation d'eau (1) selon la revendication 6, **caractérisé en ce qu'**au moins des fixations (32) pour les agents lumineux (20) sont disposées dans les évidements (12, 14).

8. Appareil ménager à circulation d'eau (1) selon l'une des revendications précédentes, **caractérisé en ce que** le câble plat (18) est disposé sur la face supérieure et/ou sur les côtés de la carcasse (2).

9. Appareil ménager à circulation d'eau (1) selon l'une des revendications précédentes, **caractérisé en ce que** le câble plat (18) est exécuté en forme de T, la poutre transversale du T étant dotée des agents lumineux (20) et la poutre longitudinale du T étant reliée à une source de courant.

10. Appareil ménager à circulation d'eau (1) selon l'une des revendications précédentes, **caractérisé en ce que** les agents lumineux (20) sont des LED.

11. Appareil ménager à circulation d'eau (1) selon l'une des revendications précédentes, **caractérisé en ce que** les agents lumineux (20) sont présents sur le câble plat (18) selon un nombre d'au moins un par 50 cm de câble plat.

12. Appareil ménager à circulation d'eau (1) selon l'une des revendications précédentes, **caractérisé en ce que** les agents lumineux (20) sont en mesure d'émettre de la lumière de couleur.
